# EUROPÄISCHE PATENTSCHRIFT

(11) **EP 0 292 683 B1**
(45) Veröffentlichungstag und Bekanntmachung des Hinweises auf die Patenterteilung: **17.07.1991**
(21) Anmeldenummer: 88105759.0
(22) Anmeldetag: 12.04.1988
(51) Int. Cl.: E05C 17/28

(54) **Kraftwagen-Türfeststeller**
Check for vehicle door
Bras de compas pour porte de véhicule automobile

(30) Priorität: 29.05.1987 DE 3718209
(43) Veröffentlichungstag der Anmeldung: 30.11.1988
(73) Patentinhaber: ED. Scharwächter GmbH & Co.KG., D-42855 Remscheid (DE)
(72) Erfinder: Heinemann, Heinz W., W-5600 Wuppertal Rondorf (DE)
(74) Vertreter: Schön, Theodor, Patent- und Zivilingenieur

(56) Entgegenhaltungen:
- DE-A- 2 727 608
- GB-A- 1 426 823

## Beschreibung

Die Erfindung bezieht sich auf einen Kraftwagen-Türfeststeller zur selbsttätigen Verrastung mehrerer Öffnungsstellungen einer Kraftwagentür, der ein an das eine Türanordnungsteil, Tür oder Türholm angeschlossenes, wenigstens zwei Rastmarken aufweisendes Halteglied und ein an das andere Türanordnungsteil angeschlossenes, vom Halteglied durchgriffenes Haltergehäuse mit wenigstens einem federbelasteten Rastkörper umfaßt. (DE-A-2 727 608)
Kraftwagen-Türfeststeller der vorgenannten Bauart dienen grundsätzlich dazu, die Kraftwagentür in einer oder zwei Öffnungslagen mit unterschiedlichem Öffnungswinkel festzuhalten, um deren unbeabsichtigtes Zuschlagen, beispielsweise auf geneigter Fahrbahn oder dergleichen zu vermeiden. Die bekannten Kraftwagen-Türfeststeller weisen dabei grundsätzlich eine am einen Türanordnungsteil, meist den Türholm um eine zur Scharnierachse parallele Achse schwenkbar angelenkte, aus einem Flachmaterialzuschnitt gebildete Türhaltestange auf, in deren wenigstens einer Schmalseite Rastmarken bildende Vertiefungen angeordnet sind und welche ein Feststehen am anderen Türanordnungsteil, meistens der Kraftwagentür feststehend befestigtes Haltergehäuse durchsetzt und mit deren Rastmarken bildenden Ausnehmungen wenigstens ein mittels einer gegen das Haltergehäuse abgestützten Feder belasteter Rastkörper zusammenwirkt. In Anbetracht des Umstandes, daß Kraftwagentüren ein sehr hohes Eigengewicht aufweisen und insbesondere in Öffnungsrichtung eine erhebliche kinetische Energie besitzen, ist bei den gebräuchlichen Kraftwagen-Türfeststellern der hier in Rede stehenden Bauart der Rastkörper durch eine gegen das Haltergehäuse abgestützte Drehstabfeder beaufschlagt, was einerseits die Aufbringung sehr hoher Haltekräfte und andererseits einen geringen Einbauraum ermöglicht. Für übliche Kraftwagentüren, die gewöhnlich einen maximalen Öffnungswinkel von weniger als 90° aufweisen, sind bei den bekannten Kraftwagen-Türfeststellern maximal zwei Raststellungen vorgesehen, deren eine bei einem Türöffnungswinkel von 70° oder weniger und deren andere bei einem Türöffnungswinkel von 70° oder mehr wirksam wird. Die zugehörigen Rastmarken können daher mit einem relativ geringen Abstand voneinander an einer schwenkbar angelenkten Türhaltestange angebracht werden.
Die bekannten Kraftwagen-Türfeststeller dieser Bauart, die im Wesentlichen durch eine am einen Türanordnungsteil schwenkbar angelenkte, das Haltergehäuse durchsetzende Türhaltestange gekennzeichnet sind, eignen sich aufgrund der charakteristischen Merkmale ihrer Bauart grundsätzlich nicht zur Verrastung der Kraftwagentür bei einem Türöffnungswinkel von mehr als 90°.

Der Erfindung liegt daher die Aufgabe zugrunde, einen geräuscharm arbeitenden Kraftwagen-Türfeststeller zu schaffen, der eine sichere Verrastung auch schwerer Kraftwagentüren mit einem Türöffnungswinkel von mehr als 90° und in zwei einen großen Abstand voneinander aufweisenden Öffnungslagen, z.B. bei einem Türöffnungswinkel von 90° und einem Türöffnungswinkel von 180° ermöglicht und der sowohl eine bezüglich seiner Unterbringung und Befestigung im Kraftwagen günstige Bauform aufweist, andererseits aber auch mit geringem Aufwand herstell- und montierbar ist.

Diese Aufgabe wird erfindungsgemäß im Wesentlichen dadurch gelöst, daß ein mit zwei in einem einem Türöffnungswinkel von etwa 90° entsprechenden Abstand voneinander angeordneten Rastmarken versehenes Halteglied feststehend am einen Türanordnungsteil angeordnet und das Haltergehäuse mittels eines Rollenwagens über Lauf- bzw. Stützrollen von den Rastmarken unabhängig längsverfahrbar auf dem Halteglied abgestützt sowie über einen am Rollenwagen angelenkten Stützarm mit dem anderen Türanordnungsteil verbunden ist.

Folgende Maßnahmen werden bei bevorzugten Ausführungsarten der Erfindung getroffen :
Das am einen Türanordnungsteil feststehend angeordnete Halteglied ist dabei mit seiner Längserstreckung parallel zur Ausrichtung bzw. Längsachse des Türanordnungsteiles ausgerichtet, derart, daß sich eine zu diesem Türanordnungsteil parallel verlaufende Laufbahn für den das Haltergehäuse tragenden Rollenwagen ergibt. Das Halteglied selbst ist hierbei zweckmässigerweise durch einen brückenförmig gestalteten, über zwei gegensinnig abgewinkelte Fußteile am Türanordnungsteil befestigten Flachmaterialzuschnitt gebildet und an seiner einen Schmalseite mit Rastmarken bildenden teilkreisförmigen Ausnehmungen, an seiner gegenüberliegenden Schmalseiten mit einer glatten, eine Laufbahn für den Rollenwagen bildenden Linienführung versehen. Ein derartiges Halteglied kann innerhalb eines Hohlprofiles oder aber auch auf ein Hohlprofil aufgesetzt angeordnet werden, wobei eine besonders günstige Anordnungsform darin besteht, das Halteglied auf den das eine Türanordnungsteil bildenden Türholm des Türrahmens aufzusetzen. Weiterhin bietet die Ausbildung einer glatten Laufbahn für die Abstützung des Rollenwagens den Vorteil, daß dieser leichtgängig und geräuschfrei laufend auf dem Halteglied abgestützt ist. Hierzu weist der Rollenwagen zwei im Abstand voneinander angeordnete, mittels Nietstiften an seinen beiden Längsseitenwandungen abgestützte, als Nutrollen ausgebildete und damit die Schmalseite des Haltegliedes teilweise umgreifende Lauf- bzw. Stützrollen auf.

Gemäß einer ersten Verwirklichungsform trägt der Rollenwagen ein Haltergehäuse, in welchem ein zweckmäßigerweise durch eine Rastrolle gebildeter Rastkörper vermittels einer Drehstabfeder aufgehängt und federbelastet ist, in der Weise, daß der als Rastrolle ausgebildete Rastkörper fliegend am freien Belastungsarm einer über ihren Schaftteil und einen Stützarm im Haltergehäuse abgestützten, insbesondere C-förmigen Drehstabfeder gelagert ist.

Ein den Rollenwagen mit dem anderen Türanordnungsteil, insbesondere der Tür verbindender Stützarm ist zweckmäßigerweise aus zwei parallelen Flachmaterialzuschnitten gebildet, und vermittels eines Scharnierstiftes und einer dessen beide Längsseitenwandungen gegeneinander abstützenden Scharnieraugenhülse um eine quer zur Fahrtrichtung des Rollenwagens gerichtete Achse am Rollenwagen angelenkt, wodurch neben einer besonders zweckmäßigen Anlenkung des Stützarmes am Rollenwagen gleichzeitig auch die Aussteifung des Chassis des Rollenwagens erreicht wird. Auf der anderen Seite ist der Stützarm um eine parallele Achse schwenkbar an einem an der Kraftwagentür montierten Lagerbock gelagert.

Gemäß einer bevorzugten Verwirklichungsform ist vorgesehen, daß der Rollenwagen und das Haltergehäuse einteilig ausgebildet sind, wobei die Profilschenkel eines U-förmig abgewinkelten Blechmaterialzuschnittes die Längsseitenwandungen von Haltergehäuse und Rollenwagen bilden und wobei sich der Quersteg des U-förmig abgewinkelten Blechmaterialzuschnittes lediglich über einen Teil der Gesamtlänge des Haltergehäuses hin erstreckt und ferner die Abstützung der den Rastkörper tragenden bzw. belastenden Drehstabfeder in diesem Teil des Haltergehäuses angeordnet ist. Eine besonders zweckmäßige Versteifung der Einheit aus Rollenwagen und Haltergehäuse ergibt sich hierbei dadurch, daß die Scharnieraugenhülse für die Anlenkung des Stützarmes am Rollenwagen und der Quersteg des die Einheit aus Rollenwagen und Haltergehäuse bildenden, U-förmig abgewinkelten Blechmaterialzuschnittes einander diagonal gegenüberliegend angeordnet sind.

Die Erfindung ist in der nachfolgenden Beispielsbeschreibung anhand eines in der Zeichnung dargestellten Ausführungsbeispieles im Einzelnen beschrieben.

In der Zeichnung zeigt die
- Figur 1: eine Seitenansicht eines Kraftwagen-Türfeststellers bei geschlossener Kraftwagentür;
- Figur 2: eine Draufsicht auf den Kraftwagen-Türfeststeller gemäß Figur 1;
- Figur 3: eine Seitenansicht des Kraftwagen-Türfeststellers gemäß Figur 1 und 2 bei um etwa 90° geöffneter Kraftwagentür;
- Figur 4: eine Seitenansicht des Kraftwagen-Türfeststellers gemäß Figuren 1 bis 3, bei um etwa 180° geöffneter Kraftwagentür;
- Figur 5: eine Schnittdarstellung zu Figur 1 entlang der Linie V - V.

In einer in der Zeichnung lediglich abschnittweise und schematisch angedeuteten Kraftwagenkarosserie 1 ist um eine Scharnierachse 2 schwenkbar eine ihrerseits ebenfalls lediglich schematisch und abschnittsweise dargestellte Kraftwagentür 3 schwenkbar angelenkt, wobei es sich bei der im Ausführungsbeispiel gezeigten Kraftwagentür um eine Hecktüre mit einem maximalen Öffnungswinkel von etwa 180° handelt. Gegenüber der Kraftwagenkarosserie 1 ist die Kraftwagentür 3 mittels eines im Allgemeinen mit 4 bezeichneten Türfeststellers in zwei Öffnungslagen, nämlich einer Öffnungslage mit einem Öffnungswinkel von etwa 90° und einer Öffnungslage mit einem Öffnungswinkel von 180° selbsttätig verrastbar. Der Türfeststeller 4 umfaßt ein an der Kraftwagentür 3 über Schraubenbolzen 5 feststehend befestigtes Halteglied 6 und ein auf diesem über einen Rollenwagen 7 abgestütztes Haltergehäuse 8, in welchem vermittels einer Drehstabfeder 9 ein federbelasteter, als Rastrolle 10 ausgebildeter Rastkörper angeordnet ist. Das Halteglied 6 besteht aus einem brückenförmig gestalteten Flachmaterialzuschnitt und ist über gegensinnig abgewinkelte Fußteile 11 und 12 vermittels der Schraubenbolzen 5 am Türkörper der Kraftwagentür 3 befestigt. An seiner einen Schmalseite 13 ist das Halteglied 6 mit durch teilkreisförmige Einbuchtungen 14 und 15 gebildeten Rastmarken für das Rastglied 10 versehen. An seiner gegenüberliegenden Schmalseite 16 ist das Halteglied 6 als geradlinige Laufbahn für den Rollenwagen 7 ausgebildet. Der Rollenwagen 7 ist auf der die glatte Laufbahn bildenden Schmalseite 16 des Haltegliedes 6 über zwei im Abstand voneinander angeordnete Laufrollen 17 und 18 abgestützt, wobei die beiden Laufrollen 17 und 18 jeweils über Nietstifte 19 an den Längsseitenwandungen 20 des Rollenwagenchassis gelagert sind. Die Lauf- bzw. Stützrollen 17 und 18 des Rollenwagens 7 sind, wie insbesondere aus der Darstellung der Figur 2 ersichtlich, als Nutenrollen ausgebildet. Ein den Rollenwagen 7 mit der Kraftwagenkarosserie 1 verbindender Stützarm 21 ist aus zwei zueinander parallelen Flachmaterialabschnitten 22 und 23 gebildet und am Rollenwagen 7 vermittels eines eine dessen Längsseitenwandungen 20 gegeneinander aussteifenden Scharnieraugenhülse 24 und eines diese durchsetzenden Scharnierstiftes 25 angelenkt. Andernends ist der Stützarm 21 um eine Schwenklagerachse 26 schwenkbar an einem vermittels Schraubenbolzen 27 am Türholm 28 der Kraftwagenkarosserie befestigten Lagerbock 29 angelenkt. Die den Rastkörper 10 belastende Drehstabfeder 9 ist im Wesentlichen C-förmig ausgebildet und über ihren Stützarm 91 sowie ihren Schaftteil 92 in den Seitenwandungen des Haltergehäuses 8 abgestützt. Der als Rastrolle ausgebildete Rastkörper 10 ist am freien Belastungsarm 93 der Drehstabfeder 9 fliegend gelagert.
Bei dem in der Zeichnung dargestellten Ausführungsbeispiel sind Rollenwagen 7 und Haltergehäuse 8 untereinander einteilig ausgebildet, wobei Rollenwagen 7 und Haltergehäuse 8 gemeinsam durch einen U-förmig abgewinkelten Blechmaterialzuschnitt gebildet sind, dessen Profilschenkel die Längsseitenwandungen von Haltergehäuse und Rollenwagenchassis bilden. Der Quersteg 30 des U-förmig abgewinkelten Blechmaterialzuschnittes erstreckt sich hierbei lediglich über einen Teil der Länge des Haltergehäuses 8 hin. In diesem Längenbereich des Haltergehäuses 8 ist auch die Abstützung der Drehstabfeder 9 untergebracht. Weiterhin ist der Quersteg 30 des Haltergehäuses 8 der Scharnieraugenhülse 24 im Rollenwagencvhassis diagonal gegenüberliegend angeordnet, woraus sich eine ausgezeichnete Steifigkeit der Baueinheit aus Rollenwagen 7 und Haltergehäuse 8 ergibt.

## Patentansprüche

1. Kraftwagen-Türfeststeller (4) zur selbsttätigen Verrrastung mehrerer Offenstellungen einer Kraftwagentür (3), der ein an das eine Türanordnungsteil, Tür oder Türholm (3,28) angeschlossenes, wenigstens zwei Rastmarken (14,15) aufweisendes Halteglied (6) und ein an das andere Türanordnungsteil (28,3) angeschlossenes, vom Halteglied (6) durchgriffenes Haltergehäuse (8) mit wenigstens einem federbelasteten Rastkörper (10) umfaßt, dadurch gekennzeichnet, daß das mit zwei in einem einem Türöffnungswinkel von etwa 90° entsprechenden Abstand voneinander angeordneten Rastmarken (14 und 15) versehene Halteglied (6) feststehend am einen Türanordnungsteil (3) angeordnet und das Haltergehäuse (8) mittels eines Rollenwagens (7) über Lauf- bzw. Stützrollen (17 und 18) von den Rastmarken (14 und 15) unabhängig längsverfahrbar auf dem Halteglied (6) abgestützt sowie über einen am Rollenwagen (7) angelenkten Stützarm (21) mit dem anderen Türanordnungsteil (28) verbunden ist.

2. Kraftwagen-Türfeststeller nach Anspruch 1, dadurch gekennzeichnet, daß das Halteglied (6) durch einem brückenförmig gestalteten, über zwei gegensinnig abgewinkelte Fußteile (11 und 12) am Türanordnungsteil (3) befestigten Flachmaterialzuschnitt, dessen eine Schmalseite die Rastmarken bildende teilkreisförmige Ausnehmungen (14 und 15) und dessen gegenüberliegende Schmalseite eine glatte Laufbahn (16) für den Rollenwagen (7) aufweist, gebildet ist.

3. Kraftwagen-Türfeststeller nach Anspruch 1 und 2, dadurch gekennzeichnet, daß der Rollenwagen (7) über zwei im Abstand voneinader angeordnete, mittels Nietstifte (19) an seinen Längsseitenwandungen (20) abgestützte, als Nutenrollen ausgebildete Lauf- bzw. Stützrollen (17 und 18) auf dem Halteglied (6) abgestützt ist.

4. Kraftwagen-Türfeststeller nach Anspruch 1 bis 3, dadurch gekennzeichnet, daß der Stützarm (21) aus zwei parallelen Flachmaterialzuschnitten (22 und 23) gebildet und vermittels eines Scharnierstiftes (25) und einer dessen beide Längsseitenwandungen (20) gegeneinander abstützenden Scharnieraugenhülse (24) um eine quer zu dessen Fahrtrichtung gerichtete Achse am Rollenwagen (7) angelenkt ist.

5. Kraftwagen-Türfeststeller nach Anspruch 1 bis 4, dadurch gekennzeichnet, daß der Rastkörper durch eine Rastrolle (10) gebildet und fliegend am freien Belastungsarm (93) einer über ihren Schaftteil (92) und einen Stützarm (91) im Haltergehäuse (8) abgestützten, insbesondere C-förmigen Drehstabfeder (9) gelagert ist.

6. Kraftwagen-Türfeststeller nach einem oder mehreren der vorausgehenden Ansprüche 1 bis 5, dadurch gekennzeichnet, daß der Rollenwagen (7) und das Haltegehäuse (8) einteilig ausgebildet sind, wobei die Profilschenkel eines U-förmig abgewinkelten Blechmaterialzuschnittes die Längsseitenwandungen von Haltergehäuse (8) und Rollenwagen (7) bilden.

7. Kraftwagen-Türfeststeller nach Anspruch 6, dadurch gekennzeichnet, daß sich der Quersteg (30) des U-förmig abgewinkelten Blechmaterialzuschnittes lediglich über einen Teil der Gesamtlänge des Haltergehäuses (8) hin erstreckt und die Abstützung der den Rastkörper (10) belastenden Drehstabfeder (9) in diesem Teil des Haltergehäuses (8) angeordnet ist.

8. Kraftwagen-Türscharnier nach Anspruch 6 und 7, dadurch gekennzeichnet, daß in Bezug auf die Baueinheit aus Rollenwagen (7) und Haltergehäuse (8) die Scharnieraugenhülse (24) dem Quersteg (30) diagonal gegenüberliegend angeordnet ist.

9. Kraftwagen-Türfeststeller nach einem oder mehreren der vorausgehenden Ansprüche 1 bis 8, dadurch gekennzeichnet, daß der Stützarm (21) am anderen Türanordnungsteil vermittels eines an diesem über Schraubenbolzen (27) befestigten Lagerbockes (29) um eine zur Scharnieraugenhülse (24) parallele Achse (26) schwenkbar angelenkt ist.

## Claims

1. Motor vehicle door end stop (4) for the automatic locking of several open positions of a motor vehicle door (3), which comprises a retaining member (6) comprising at least two index marks (14, 15) and connected to the one door assembly part, door or door spar (3, 28) and a holder housing (8) with at least one spring-loaded drop-in member (10), through which housing (8) the retaining member (6) engages and connected to the other door assembly part (28, 3) characterised in that the retaining member (6) provided with two index marks (14 and 15) arranged at a distance apart corresponding to a door opening angle of approximately 90° is located in a stationary manner on one door assembly pare (3) and the holder housing (8) is supported by means of a roller carriage (7) by way of travelling or support rollers (17 and 18), independently of the index marks (14 and 15), to travel longitudinally on the retaining member (6) and is connected by way of a support arm (21) articulated on the roller carriage (7), to the other door assembly part (28).

2. Motor vehicle door end stop according to Claim 1, characterised in that the retaining member (6) is formed by a flat material blank shaped in the form of a bridge and attached to the door assembly part (3) by way of two base parts (11 and 12) bent in opposite directions, whereof one narrow side comprises the semi-circular recesses (14 and 15) forming the index marks and whereof the opposite narrow side comprises a smooth track (16) for the roller carriage (7).

3. Motor vehicle door end stop according to Claims 1 and 2, characterised in that the roller carriage (7) is supported on the retaining member (6) by way of two travelling or support rollers (17 and 18) constructed as grooved rollers, arranged at a distance apart and supported by means of rivets (19) on its longitudinal side walls (20).

4. Motor vehicle door end stop according to Claims 1 to 3, characterised in that the support arm (21) is formed from two parallel flat material blanks (22 and 23) and is articulated by means of a hinge pin (25) and a hinge boss sleeve (24) supporting its two longitudinal side walls (20) one opposite the other, about an axis on the roller carriage (7), which axis is directed transversely to its direction of travel.

5. Motor vehicle door end stop according to Claims 1 to 4, characterised in that the drop-in member is formed by a drop-in roller (10) and is mounted in an overhanging manner on the free load arm (93) of an in particular C-shaped torsion-bar spring (9) supported by way of its shaft part (92) and a support arm (91) in the holder housing (8).

6. Motor vehicle door end stop according to one or more of the preceding Claims 1 to 5, characterised in that the roller carriage (7) and the holder housing (8) are constructed in one piece, the profiled sides of a sheet metal material blank, bent in a U-shape, forming the longitudinal side walls of the holder housing (8) and roller carriage (7).

7. Motor vehicle door end stop according to Claim 6, characterised in that the transverse web (30) of the sheet metal material blank, bent in a U-shape, extends solely over part of the entire length of the holder housing (8) and the support for the torsion-bar spring (9) loading the drop-in member (10) is located in this part of the holder housing (8).

8. Motor vehicle door hinge according to Claim 6 and 7, characterised in that with respect to the structural unit consisting of the roller carriage (7) and holder housing (8), the hinge boss sleeve (24) is arranged to lie diagonally opposite the transverse web (30).

9. Motor vehicle door end stop according to one or more of the preceding Claims 1 to 8, characterised in that the support arm (21) is mounted to pivot about a pin (26) parallel to the hinge boss sleeve (24), on the other door assembly part by means of a bearing block (29) attached to the door assembly part by way of threaded bolts (27).

## Revendications

1. Arrêtoir de porte (4) de véhicules automobiles, permettant le blocage automatique de la porte (3) du véhicule dans plusieurs positions d'ouverture, qui se compose d'un support (6) associé à l'une des parties de la porte, savoir le montant de porte (28) ou la porte elle-même (3), et présentant au moins deux crans d'arrêt (14), (15), et, d'un boîtier de maintien (8) associé à l'autre partie de la porte, traversé par le support (6) et comportant au moins un élément de blocage (10) subissant la pression d'un ressort*,* *caractérisé en ce que* le support (6) comporte deux crans d'arrêt (14), (15) disposés à une certaine distance l'un de l'autre, qui correspond à un angle d'ouverture de la porte d'environ 90°, et est fixé de manière inamovible sur l'une des parties de la porte (3) et *en ce que* le boîtier de maintien (8) s'appuie sur le support (6) en étant déplaçable longitudinalement, indépendamment des crans d'arrêt (14), (15), grâce à un chariot roulant (7) par l'intermédiaire de galets (17), (18) de roulement ou d'appui, et, est assemblé à l'autre partie de la porte (28) par l'intermédiaire d'un bras d'appui (21) articulé sur le chariot roulant (7).

2. Arrêtoir de porte selon la revendication 1 *caractérisé en ce que* le support (6) est constitué d'un segment de matériau plat, présentant une forme de pont, fixé sur la partie de porte (3) par deux pattes (11), (12) repliées en sens opposé, dont l'un des côtés étroits comporte des encoches (14), (15) en forme de segments d'arc de cercle constituant les crans d'arrêt et dont le côté étroit opposé présente un chemin de roulement (16) lisse pour le chariot roulant (7).

3. Arrêtoir de porte selon les revendications 1 et 2 *caractérisé en ce que* le chariot roulant (7) s'appuie sur le support (6) par deux galets (17), (18) de roulement ou d'appui disposés à une certaine distance l'un de l'autre, formés par des galets à gorge, assemblés avec les parois latérales longitudinales du chariot roulant par des rivets à pointeau (19).

4. Arrêtoir de porte selon les revendications 1 à 3 *caractérisé en ce que* le bras d'appui (21) qui est constitué de deux segments parallèles de matériau plat (22), (23), est articulé sur le chariot roulant (7) autour d'un axe perpendiculaire au sens de déplacement du véhicule grâce à une cheville de charnière (25) et une douille (24) engagée dans l'alésage du charnon et assurant l'appui réciproque des deux côtés latéraux longitudinaux dudit chariot roulant (7).

5. Arrêtoir de porte selon les revendications 1 à 4 *caractérisé en ce que* l'élément de blocage (10) qui est constitué d'un galet de blocage, est disposé en porte-à-faux sur le bras de charge (93) libre d'un ressort de torsion (9), plus particulièrement en forme de C, qui prend appui dans le boîtier de maintien (8) par l'intermédiaire de sa tige (92) et d'un bras d'appui (91).

6. Arrêtoir de porte selon l'une ou plusieurs des revendications 1 à 5 *caractérisé en ce que* le chariot roulant (7) et le boîtier de maintien (8) constituent une seule pièce, les branches du segment de profilé en tôle en forme de U constituant les parois latérales longitudinales dudit boîtier de maintien (8) et dudit chariot (7).

7. Arrêtoir de porte selon la revendication 6 *caractérisé en ce que* le fond transversal (30) du segment de profilé en tôle replié en forme de U ne s'étend que sur une partie de la longueur totale du boîtier de maintien (8) et *en ce que* le ressort de torsion (9) coopérant avec l'élément de blocage (10) est disposé dans cette zone du boîtier de maintien.

8. Arrêtoir de porte selon les revendications 6 et 7 *caractérisé en ce que* la douille de l'alésage du charnon et le fond transversal (30) sont disposés en se faisant face et en diagonal par rapport à l'unité de construction chariot de roulement (7) / boîtier de maintien (8).

9. Arrêtoir de porte selon l'une ou plusieurs revendications 1 à 8 *caractérisé en ce que* le bras d'appui (21) est articulé sur l'autre partie de la porte autour d'un axe (26), parallèle à la douille (24) de l'alésage du charnon, par l'intermédiaire d'un support (29) fixé sur ladite partie de la porte par un boulon fileté (27).
